# EUROPÄISCHE PATENTSCHRIFT

(11) **EP 3 478 916 B1**
(45) Veröffentlichungstag und Bekanntmachung des Hinweises auf die Patenterteilung: **07.04.2021**
(21) Anmeldenummer: 17748380.7
(22) Anmeldetag: 28.06.2017
(51) Int. Cl.: E05F 5/00, E05F 5/02, E05F 1/16

(54) **EINZUGSVORRICHTUNG FÜR OBJEKTE MIT GROSSER MASSENTRÄGHEIT**
DRAWING-IN DEVICE FOR OBJECTS WITH HIGH INERTIA
DISPOSITIF D'ALIMENTATION D'OBJETS À GRANDE INERTIE

(30) Priorität: 29.06.2016 DE 102016007872
(43) Veröffentlichungstag der Anmeldung: 08.05.2019
(73) Patentinhaber: Zimmer, Martin, 77866 Rheinau (DE); Zimmer, Günther, 77866 Rheinau (DE)
(72) Erfinder: Zimmer, Martin, 77866 Rheinau (DE); Zimmer, Günther, 77866 Rheinau (DE)
(74) Vertreter: Thämer, Wolfgang
(86) Internationale Anmeldenummer: PCT/DE2017/000186
(87) Internationale Veröffentlichungsnummer: WO 2018/001403

(56) Entgegenhaltungen:
- EP-A1- 2 466 047
- DE-B3-102014 012 961

## Beschreibung

Die Erfindung betrifft eine Einzugsvorrichtung mit einem Gehäuse, in dem ein Mitnahmeelement mittels zweier Lagerelemente entlang zumindest eines ersten Führungskulissenabschnitts und eines mit diesem einen stumpfen Winkel einschließenden zweiten Führungskulissenabschnitts zwischen einer stabilen Parkposition und einer Endposition führbar ist, wobei das Mitnahmeelement ein drittes Lagerelement aufweist, das mit einem in Richtung des zweiten Führungskulissenabschnitts führbaren, in Richtung der Endposition mittels eines Federenergiespeichers belasteten Mitnahmeelement-Führungsteil ein Schwenkschubgelenk bildet, wobei das dritte Lagerelement in einem Führungslangloch des Mitnahmeelement-Führungsteils sitzt.

Aus der DE 10 2014 012 961 B3 ist eine derartige Vorrichtung bekannt. Diese verfügt über eine Überlastsicherung, um Beschädigungen bei schlagartigen Belastungen zu verhindern.

Die EP 2 466 047 A1 offenbart eine Vorrichtung, bei der das Mitnahmeelement mit einem Zapfen in einem Langloch eines Schlittens und mit zwei Zapfen in einer Trägerplatte gelagert ist. Schlägt ein Objekt großer Massenträgheit an, kann entweder der als Rad ausgebildete Mitnehmer aus der Senke des Mitnahmeelements herausspringen oder die Zapfen des Mitnahmeelements springen aus den Leitbahnen der Trägerplatte.

Der vorliegenden Erfindung liegt die Aufgabe zugrunde, eine bei hoher Massenträgheit betriebssichere Einzugsvorrichtung zu entwickeln.

Diese Problemstellung wird mit den Merkmalen des Hauptanspruches gelöst. Dazu weist das Mitnahmeelement-Führungsteil mindestens einen Anschlag zum Begrenzen des Schwenkens des Mitnahmeelements auf, der das erste Lagerelement auf der dem zweiten Führungskulissenabschnitt abgewandten Seite überragt. Außerdem hat das Schwenkschubgelenk eine Schubrichtung, die mit der Richtung des ersten Führungskulissenabschnitts einen spitzen Winkel einschließt, wobei der Scheitel des genannten Winkels in Bezug auf die Lagerzapfen auf der dem zweiten Führungskulissenabschnitt abgewandten Seite liegt.

Objekte großer Massenträgheiten sind beispielsweise Schiebetüren großer Masse, z.B. 50 Kilogramm - 80 Kilogramm, die mit hoher Geschwindigkeit, z.B. 1 Meter pro Sekunde bis 1,5 Meter pro Sekunde in ihre beispielsweise geschlossene Endlage verfahren werden. Die schlagartig auf das Mitnahmeelement auftretende Belastung wird durch die Anordnung und die Ausbildung des Schwenkschubgelenks in Kombination mit dem Anschlag im Mitnahmeelement-Führungsteil aufgenommen. Aufgrund der Ausgestaltung der Lagerstellen und ihrer Anordnung zueinander ist die Einzugsvorrichtung in der stabilen Parkposition selbstsichernd.

Weitere Einzelheiten der Erfindung ergeben sich aus den Unteransprüchen und der nachfolgenden Beschreibung schematisch dargestellter Ausführungsformen.
- Figur 1:: Einzugsvorrichtung bei abgenommenem Deckel in der Endposition;
- Figur 2:: Einzugsvorrichtung aus Figur 1 in der Parkposition;
- Figur 3:: Einzugsvorrichtung aus Figur 1 nach dem Verlassen der Parkposition;
- Figur 4:: Deckel der Einzugsvorrichtung aus Figur 1;
- Figur 5:: Mitnahmeelement-Führungsteil;
- Figur 6:: Mitnahmeelement;
- Figur 7:: Vormontagebaugruppe aus Mitnahmeelement-Führungsteil und Mitnahmeelement;
- Figur 8:: Detail der Einzugsvorrichtung aus Figur 3;
- Figur 9:: Detail der Einzugsvorrichtung bei einem Kippwinkel des Mitnahmeelements von 9 Grad;
- Figur 10:: Detail der Einzugsvorrichtung aus Figur 2;
- Figur 11:: Qualitativer Verlauf der Federkraft über die Zeit;
- Figur 12:: Auslegungsparameter des Mitnahmeelements.

Die Figuren 1 - 10 zeigen eine Einzugsvorrichtung (10). Derartige Einzugsvorrichtungen (10) werden eingesetzt, um beispielsweise Schiebetüren, Schubladen, etc. in einem an die z.B. geschlossene Endlage angrenzenden Teilhub des Schließhubs in diese geschlossene Endlage zu ziehen. Hierbei ist beispielsweise an der Schiebetür ein Mitnehmer (5) angeordnet, der beim Schließen der Schiebetür mit einem Mitnahmeelement (41) der Einzugsvorrichtung (10) koppelt. Das Mitnahmeelement (41) steht hierbei zunächst in der in der Figur 2 dargestellten stabilen Parkposition (13), wobei es beispielsweise unter einem Schwenkwinkel (β) zur Längsrichtung (15) geneigt ist. Der Mitnehmer (5) löst das Mitnahmeelement (41) aus dieser stabilen Parkposition (13), sodass die Einzugsvorrichtung (10) die Schiebetür in der Schließrichtung (16) in die Endlage fördert. Das Mitnahmeelement (41) steht dann in der in der Figur 1 dargestellten Endposition (14).

Beim erneuten Öffnen der Schiebetür zieht der Mitnehmer (5) das Mitnahmeelement (41) aus der Endposition (14), vgl. Figur 1, in der Öffnungsrichtung (17) in die stabile Parkposition (13), vgl. Figur 2. Hier wird das Mitnahmeelement (41) kraft- und/oder formschlüssig arretiert. Die Einzugsvorrichtung (10) kann auch in einem an die geöffnete Stellung angrenzenden Teilhub des gesamten Öffnungshubes eingesetzt werden.

Die Einzugsvorrichtung (10) umfasst ein Gehäuse (21), in dem das Mitnahmeelement (41), ein mit diesem gekoppeltes Mitnahmeelement-Führungsteil (61) sowie ein ein Antriebselement (81) bildender Federenergiespeicher (81) angeordnet sind. Im dargestellten Ausführungsbeispiel hat die Einzugsvorrichtung (10) weiterhin eine Dämpfungsvorrichtung (100), die dem Federenergiespeicher (81) entgegenwirkt.

Das Gehäuse (21) hat einen schalenförmig ausgebildeten Gehäuseboden (22) und einen Gehäusedeckel (23). Die beiden Gehäuseteile (22, 23) sind beispielsweise mittels einer formschlüssigen Verbindung miteinander verbunden. Sie können auch miteinander verklebt oder verschraubt sein. Das Gehäuse (21) hat an einer seiner in Längsrichtung (15) orientierten Schmalseiten (24) eine Gehäuseöffnung (25), durch die das Mitnahmeelement (41) aus dem Gehäuse (21) herausragt. Diese Gehäuseöffnung (25) grenzt an eine Stirnseite (26) des Gehäuses (21) an oder hat einen geringen Abstand zu dieser Stirnseite (26). Die einander zugewandten Innenseitenflächen (27, 28) der beiden Gehäuseteile (22, 23) sind spiegelbildlich zueinander ausgebildet, sodass alle gehäuseseitigen Führungs- und Leitelemente (29, 31, 37, 38) sowohl im Gehäuseboden (22) als auch im Gehäusedeckel (23) vorhanden sind. Es ist jedoch auch denkbar, z.B. den Gehäusedeckel (23) auf seiner Innenseite ohne Führungs- und Leitelemente (29, 31, 37, 38) auszubilden.

An den Innenseitenflächen (27, 28) sind jeweils eine Leitbahn (29) und eine Führungsbahn (31) angeordnet. Die gerade, in Längsrichtung (15) orientierte Leitbahn (29) liegt zumindest annähernd mittig. Ihre in Längsrichtung (15) orientierte Länge ist beispielsweise größer als 80 % der Länge der Einzugsvorrichtung (10). Die Leitbahn (29) hat eine konstante Breite.

Zwischen der Leitbahn (29) und der Gehäuseöffnung (25) ist an beiden Innenseitenflächen (27, 28) jeweils eine Führungsbahn (31) angeordnet. Diese hat einen schräg zur Gehäuseöffnung (25) orientierten ersten Abschnitt (32) und einen parallel zur Längsrichtung (15) orientierten zweiten Abschnitt (33). Dieser zweite Abschnitt (33) ist in Richtung der der Gehäuseöffnung (25) benachbarten Stirnseite (26) orientiert. Seine Länge beträgt beispielsweise 55 % der Länge der Leitbahn (29). Beide Abschnitte (32, 33) sind mittels eines gebogenen Übergangsabschnitts (34) miteinander verbunden. Die Führungsbahn (31) hat im Ausführungsbeispiel über ihre Länge eine konstante Breite.

Die jeweiligen, in Richtung der Leitbahn (29) orientierten Innenflanken der Führungsbahnen (31) bilden Führungskulissen. Der erste Führungsbahnabschnitt (32) hat somit einen ersten Führungskulissenabschnitt (35) und der zweite Führungsbahnabschnitt (33) hat einen zweiten Führungskulissenabschnitt (36). Die beiden Führungskulissenabschnitte (35, 36) schließen im Ausführungsbeispiel einen stumpfen Winkel (α), z.B. 100 Grad ein. Dieser Winkel kann im Bogenmaß zwischen π/2 und π liegen, wobei der eingeschlossene Winkel (α) in Richtung der Leitbahn (29) orientiert ist und π die Kreiszahl ist.

Auf der der Führungsbahn (31) abgewandten Seite der Leitbahn (29) sind parallel zueinander zwei Zylindergleitbahnen (37, 38) angeordnet. Beide in Längsrichtung (15) orientierte Zylindergleitbahnen (37, 38) haben im Ausführungsbeispiel die gleiche Länge, z.B. 52 % der Länge der Leitbahn (29). Die von der Leitbahn (29) entferntere Zylindergleitbahn (38) ist an der Stirnseite (26) mittels einer Gehäuseabstützfläche (39) begrenzt.

Das Mitnahmeelement (41) ist im Ausführungsbeispiel symmetrisch zu einer die Gehäuseöffnung (25) durchstoßenden Mittenlängsebene der Einzugsvorrichtung (10) ausgebildet. Es hat einen Fangbereich (44), einen Mitnahmebereich (52) und auf jeder der parallel zur Mittenlängsebene orientierten Seiten drei Lagerelemente (42, 43, 56). Bei einer Ausführung z.B. des Gehäusedeckels (23) ohne Führungs- und Leitelemente (29, 31, 37, 38) können das erste und das zweite Lagerelement (42, 43) einseitig am Mitnahmeelement (41) angeordnet sein. Auch ist es denkbar, das Mitnahmeelement (41) mit einem einzigen dritten Lagerelement (56) auszubilden.

Der Fangbereich (44) ist dem ersten Führungsbahnabschnitt (32), einem Haltebereich (32) zugewandt. An einem Fangzapfen (45) hat er einen Durchbruch (49) und eine entgegen der Schließrichtung (16) orientierte Betätigungsfläche (48). Die Verbindung der Betätigungsfläche (48) zum nächstgelegenen Führungselement (42) ist damit elastisch verformbar ausgebildet. Der Fangbereich (44) ist mittels eines zweiten Fangzapfens (46) begrenzt. Der Mitnahmebereich (52) ist beispielsweise U-förmig ausgebildet und zwischen dem Fangzapfen (46) und einem Schubzapfen (47) angeordnet.

Das erste Lagerelement (42) und das zweite Lagerelement (43) sitzen bei montiertem Mitnahmeelement (41) in den beiden Führungsbahnen (31) des Gehäuses (21). Beide Lagerelemente (42, 43) sind beispielsweise als zylindrische Führungszapfen ausgebildet. Ihr Durchmesser beträgt im Ausführungsbeispiel 98 % der parallel zur genannten Mittenlängsebene orientierten Höhe der Führungsbahn (31). Sie sind um den Bezugsabstand (L) voneinander beabstandet, vgl. Figur 12. Der Bezugsabstand (L) ist hierbei der Abstand der Mittellinien der Führungszapfen (42, 43) voneinander. Im Folgenden ist die Mittellinie des ersten Lagerzapfens (42) der Koordinatenursprung (8) eines parallel zur Mittenlängsebene liegenden Koordinatensystems, dessen Abszisse (6) als Halbgerade in Richtung der Mittellinie des zweiten Lagerzapfens (43) zeigt. Die normal zur Abszisse (6) orientierte positive Ordinate (7) zeigt in der Richtung des Fangbereichs (44). Die Abszisse (6) ist im Folgenden als x-Achse und die Ordinate (7) als y-Achse bezeichnet.

Die Lagerelemente (42, 43) können auch bereichsweise zylinderabschnittsförmige Mantelflächen haben, die mit den Führungskulissenabschnitten (35, 36) kontaktierbar sind. Der Bezugsabstand (L) ist dann der Abstand zwischen den gedachten Radiusmittellinien der Lagerelemente (42, 43).

Die beiden einander gegenüberliegenden dritten Lagerelemente (56) sind als Lagerzapfen (56) ausgebildet. In der Richtung normal zur genannten Mittenlängsebene sind diese kürzer als die ersten Lagerelemente (42) und die zweiten Lagerelemente (43) ausgebildet. Die geometrische Mittellinie der dritten Lagerelemente (56) liegt in der Darstellung der Figur 12 unterhalb der die Abszisse (6) bildenden Halbgeraden. Der Abstand (79) des dritten Lagerelements (56) zur Abszisse (6) ist größer als die Differenz aus dem Produkt der Länge (L) und dem Kotangens des Winkels (α) und dem Produkt aus dem Tangens des halben Schwenkwinkels (β) und dem Abstand des Lotfußpunktes (57) des dritten Lagerelements (56) zum Ursprung (8). Somit ergibt sich für die Koordinaten des jeweiligen dritten Lagerelements (56) eine Grenzgerade (9), vgl. Figur 12: $y \leq L * cot \left(α\right) - x * tan \left(β/2\right)$

Die Mittellinie des jeweiligen dritten Lagerelements (56) befindet sich im Bereich des von den Führungskulissenabschnitten (35, 36) eingeschlossenen Winkels (α). Im Ausführungsbeispiel ist der Abstand des Ursprungs (8) zum Lotfusspunkt (57) des dritten Lagerelements (56) auf der Abszisse (6) um ein Drittel größer als der Bezugsabstand (L).

Das Mitnahmeelement (41) ist mittels der beiden dritten Lagerelemente (56) beidseitig im Mitnahmeelement-Führungsteil (61) gelagert, vgl. Figur 7. Bei einer Ausführung des Mitnahmeelements (41) mit einem einzigen dritten Lagerzapfen (56) ist dieser im Mitnahmeelement-Führungsteil (61) geführt. Hierbei sitzt das dritte Lagerelement (56) in einem Führungslangloch (62), sodass die beiden Teile (56, 61) ein Schwenkschubgelenk (63) bilden. Im Ausführungsbeispiel ist die Schubrichtung (58) des Schubschwenkgelenks (63) normal zur Längsrichtung (15) gerichtet. Der Winkel kann jedoch auch anders ausgebildet sein, wobei der erste Führungskulissenabschnitt (35) und die Schubrichtung (58) einen spitzen Winkel einschließen, dessen Scheitel auf der dem dritten Lagerelement (56) abgewandten Seite der Abszisse (6) liegt. Der Scheitel liegt damit in Bezug auf die Lagerzapfen (42, 43) auf der dem zweiten Führungskulissenabschnitt (36) abgewandten Seite. Das Führungslangloch (62) hat relativ zum dritten Lagerelement (56) eine positive Passung, sodass der Lagerzapfen (56) im Führungslangloch (62) geführt ist.

Das Mitnahmeelement-Führungsteil (61) hat zwei Führungswangen (64, 65), zwischen denen das Mitnahmeelement (41) sitzt. Die Führungswangen (64, 65) sind zumindest im Bereich des dem Mitnahmeelement (41) abgewandten Bodens (66) und in dem in Öffnungsrichtung (17) zeigenden Bereich miteinander verbunden. Es ist auch denkbar, das Mitnahmeelement-Führungsteil (61) im Bereich der Führungswangen (64, 65) als weitgehend geschlossenes Profil auszubilden. In den Führungswangen (64, 65) ist jeweils ein bogenförmig ausgebildetes Langloch (67) angeordnet. Der mittlere Radius des jeweiligen Bogens beträgt im Ausführungsbeispiel 95 % des Bezugsabstandes (L). Der Radiusmittelpunkt liegt in den Darstellungen der Figuren 1 bis 3 unterhalb des durch die drei Lagerelemente (42, 43, 56) gebildeten Dreiecks. Die Bogenwinkel des Langlochs (67) ist um 13 % größer als der Schwenkwinkel (β), wobei in den Darstellungen der genannten Figuren das untere Ende de Langlochs (67) mit der Längsrichtung (15) einen Winkel von 6 Grad einschließt. Die in radialer Richtung des Langlochs (67) orientierte Langlochbreite ist z.B. um 6 % größer als der Durchmesser des ersten Lagerzapfens (42). Das obere Ende des einzelnen Langlochs (67) bildet jeweils einen kappenartig ausgebildeten Anschlag (68). Diese Anschläge (68) übergreifen auf beiden Seiten des Mitnahmeelements (41) das jeweilige erste Lagerelement (42). Im eingebauten Zustand kann der normal zur Längsrichtung (15) orientierte Abstand der Anschläge (68) zum zweiten Führungskulissenabschnitt (36) geringer sein als die in derselben Richtung orientierte Breite des zweiten Führungsbahnabschnitts (33). Im Bereich der Anschläge (68) sind an den Führungswangen (64, 65) Verstärkungsscheiben (69) angeformt. Die Dicke der Verstärkungsscheiben (69) beträgt im Ausführungsbeispiel 1 % des Bezugsabstands (L).

An den Führungswangen (64, 65) trägt das Mitnahmeelement-Führungsteil (61) beidseitig je einen ersten Gleitzapfen (71). Der Nenndurchmesser dieses Gleitzapfens (71) entspricht der parallel zur Mittenlängsebene orientierten Nennbreite der Leitbahn (29). Dieser erste Gleitzapfen (71) ist in den Darstellungen der Figuren 1 - 3 und 7 unterhalb des Mitnahmeelements (41) um die Hälfte des Bezugsabstandes (L) beabstandet zum Führungslangloch (62).

Die beiden Führungswangen (64, 65) können auch unterschiedlich ausgebildet sein. Bei entsprechender Ausbildung des Mitnahmeelements (41) und/oder des Gehäusedeckels (33) kann eine der Führungswangen (64; 65) ohne das Langloch (67), den ersten Gleitzapfen (71) und/oder das Führungslangloch (62) ausgebildet sein.

Ein im Ausführungsbeispiel beidseitig ausgeführter zweiter Gleitzapfen (72) ist beispielsweise jeweils um mehr als das Vierfache des Bezugsabstands (L) vom ersten Gleitzapfen (71) beabstandet. Er befindet sich im Bereich einer Umlenkscheibe (73), die Teil einer Federaufnahme (74) ist. Diese Federaufnahme (74) umfasst eine Federhalterung (75) und eine Federleitfläche (76). In der Federaufnahme (74) ist der Federenergiespeicher (81) in der Bauform einer Zugfeder (81) gelagert. Ein erstes Ende (82) der Zugfeder (81) ist in der Federhalterung (75) gehalten. Das andere Ende (83) der Zugfeder (81) ist in einer analog ausgebildeten gehäuseseitigen Federhalterung (84) gelagert. Die Gesamtlänge der vollständig entspannten Zugfeder (81) beträgt im Ausführungsbeispiel das Fünffache des Bezugsabstands (L). Bei maximaler Federspannung ist die Zugfeder (81) im Ausführungsbeispiel auf das Dreifache dieser Länge gedehnt. Die Zugfeder (81) hat in der Darstellung der Figuren 1 bis 3 entlang ihrer Länge einen konstanten Querschnitt. Sie kann jedoch auch Bereiche unterschiedlicher Federsteifigkeiten aufweisen. Die Entlastungsrichtung der Zugfeder (81) ist im Ausführungsbeispiel in der Schließrichtung (16) orientiert.

Am Mitnahmeelement-Führungsteil (61) und am Gehäuse (21) ist eine Dämpfungsvorrichtung (100) abgestützt. Sie umfasst zwei z.B. als hydraulische Zylinder-Kolben-Einheiten (101, 111) ausgebildete Dämpfungselemente. Jede Zylinder-Kolben-Einheit (101; 111) hat einen Zylinder (102; 112) und eine aus diesem herausragende Kolbenstange (103; 113) mit einem Kolbenstangenkopf (104; 114). Die Kolbenstange (103; 113) ist mittels einer beispielsweise im Zylinder (102; 112) angeordneten Druckfeder in Ausfahrrichtung belastet.

In den Darstellungen der Figuren 1 - 3 liegen die Zylinder (102; 112) nebeneinander auf je einer Zylindergleitbahn (37, 38) auf, wobei die Kolbenstangenköpfe (104, 114) in entgegengesetzte Richtungen zeigen. zwischen den Zylinderböden (105, 115) ist ein Z-förmig ausgebildeter Anlagebügel (121) angeordnet, an den sich die beiden Zylinder (102, 112) abstützen. Der Kolbenstangenkopf (104) der der Gehäusemitte näheren Zylinder-Kolben-Einheit (101) ist an einer normal zur Längsrichtung (15) orientierten Kopfauflagefläche (77) des Mitnahmeelement-Führungsteils (61) abstützbar. Der Kolbenstangenkopf (114) der zweiten Zylinder-Kolben-Einheit (111) ist an der normal zur Längsrichtung (15) orientierten Gehäuseabstützfläche (39) abstützbar. Die beiden Zylinder-Kolben-Einheiten (101, 111) sind damit in Reihe geschaltet. Die beiden beim Einfahren der Kolbenstangen (103, 113) dämpfenden Zylinder-Kolben-Einheiten (101, 111) können auch derart angeordnet sein, dass die jeweiligen Zylinderböden (105, 115) an den Abstützflächen (77, 39) anlegbar sind. Die Kolbenstangenköpfe (104, 114) sind dann mit dem Anlagebügel (121) kontaktierbar. Die Dämpfungsvorrichtung (100) kann auch mit einer einzigen Zylinder-Kolben-Einheit (101; 111) ausgebildet sein. Auch ist es denkbar, anstatt hydraulischer Dämpfungselemente pneumatische Verzögerungsvorrichtungen einzusetzen.

Beim Zusammenbau wird beispielsweise zunächst das Mitnahmeelement (41) in das Mitnahmeelement-Führungsteil (61) eingesetzt. Hiernach durchdringt das erste Lagerelement (42) das bogenförmige Langloch (67). Das dritte Lagerelement (56) sitzt im Führungslangloch (62), wobei es dieses im Ausführungsbeispiel nicht durchdringt. Diese stabile Vormontagebaugruppe (78), vgl. Figur 7, wird in den Gehäuseboden (22) eingesetzt, wobei die Gleitzapfen (71, 72) in die Leitschiene (29) eingesetzt werden. Der erste Führungszapfen (42) und der zweite Führungszapfen (43) werden in die Führungsbahn (31) gesetzt, sodass die Vormontagebaugruppe (78) relativ zum Gehäuseboden (22) in der Längsrichtung (15) verschiebbar ist. Diese Montage erfordert kein aufwendiges Anpassen oder Ausrichten der Bauteile zueinander.

In den Gehäuseboden (22) werden auf die Zylindergleitbahnen (37, 38) die beiden Zylinder-Kolben-Einheiten (101, 111) aufgelegt und zwischen ihnen der Anlagebügel (121) eingesetzt. Anschließend wird die Zugfeder (81) in die zur Deckelöffnung zeigende Federaufnahme (74) eingelegt, wobei das eine Ende (82) am Mitnahmeelement-Führungsteil (61) und das andere Ende (83) am Gehäuse (21) festgelegt wird. Nach dem Schließen des Deckels (23) ist die Einzugsvorrichtung (10) einsatzbereit. Der Zusammenbau kann auch in anderer Reihenfolge erfolgen.

Beim Einsatz der Einzugsvorrichtung (10) z.B. an einer Schiebetür wird beispielsweise an der Türschiene ein Mitnehmer (5) angeordnet. Dieser hat beispielsweise die Gestalt eines zylindrischen Zapfens. Beim ersten Schließen der Schiebetür in der Schließrichtung (16) trifft der Mitnehmer (5) auf die Betätigungsfläche (48). Der erste Fangzapfen (45) wird elastisch verformt und der Mitnehmer gelangt in die Fangausnehmung (44). Die Schiebetür ist nicht vollständig geschlossen. Beim erneuten Öffnen in die Öffnungsrichtung (17) zieht der Mitnehmer (5) mittels des ersten Fangzapfens (45) das Mitnahmeelement (41) in die Parkposition (13), wo es kraft- und/oder formschlüssig verrastet, vgl. Figur 2. Die Kolbenstangen (103, 113) der Zylinder-Kolben-Einheiten (101, 111) sind ausgefahren. Beispielsweise liegen sie an den Abstützflächen (39, 77) an. Der Federenergiespeicher (81) ist geladen.

Beim Verfahren in die Parkposition (13) wird das Mitnahmeelement (41) von der in der Figur 3 dargestellten instabilen Zwischenposition in die in der Figur 2 dargestellte stabile Parkposition (13) bewegt. Das erste Lagerelement (42) verfährt entlang des zweiten Führungskulissenabschnitts (36) und gelangt über den Übergangsabschnitt (34) auf den ersten Führungskulissenabschnitt (35), vgl. die Figuren 8 und 9. Die Figur 9 zeigt hierbei ebenfalls eine instabile Zwischenposition, wobei das Mitnahmeelement (41) beispielsweise um einen Winkel von 9 Grad zur Längsrichtung (15) gekippt ist. Das Mitnahmeelement-Führungsteil (61) wird in der Öffnungsrichtung (17) verschoben. Die Zugfeder (81) wird gespannt, wobei die Federkraft erhöht wird. Das erste Lagerelement (42) wandert entlang des ersten Führungskulissenabschnitts (35) und entlang des Langlochs (67) in Richtung der Gehäusemitte. Das zweite Lagerelement (43) verbleibt auf dem zweiten Führungskulissenabschnitt (36). Das dritte Lagerelement (56), das zunächst an dem der Gehäuseöffnung (25) abgewandten Ende des Führungslanglochs (62) sitzt, wandert in Richtung der Gehäuseöffnung (25).

Beim weiteren Schwenken des Mitnahmeelements (41) wird das erste Lagerelement (42) weiter entlang des ersten Führungskulissenabschnitts (35) in Richtung der Gehäusemitte verschoben. Gegebenenfalls kann das erste Lagerelement (42) am Langloch (67) anliegen. Das dritte Führungselement (56) wandert im Schwenkschubgelenk (63) in der Schubrichtung (58) weiter in Richtung der Gehäuseöffnung (25), wobei das dritte Lagerelement (56) im Schwenkschubgelenk (63) schwenkt. Hierbei wird das Mitnahmeelement-Führungsteil (61) in der Schließrichtung (16) verschoben, wodurch die Federspannung abnimmt. Die Figur 10 zeigt das Mitnahmeelement (41) in der stabilen Parkposition (13), in der die Federspannung ein lokales Minimum hat. Beispielsweise ist in dieser Darstellung der Gleitzapfen (71) des Mitnahmeelement-Führungsteils (61) relativ zur Gehäuserippe (85) in der Schließrichtung (16) weiter verschoben als in der Darstellung der Figur 9. In der stabilen Parkposition (13) ist die Einzugsvorrichtung (10) damit selbstsichernd. Hiermit kann beispielsweise ein versehentliches Auslösen beim Auftreten von Erschütterungen verhindert werden.

Die Figur 11 zeigt den qualitativen Verlauf der Federkraft (F) über den Weg (s) des zweiten Lagerelements (43). Die Wegkoordinate nimmt von der Parkposition (13) in Richtung der Endposition (14) zu. Die minimale Federkraft (F) ist bei Lage des Mitnahmeelements (41) in der Endposition (14). Beim Verfahren in Richtung der Parkposition (13) nimmt die Federkraft (F) z.B. linear zu bis zu einem Maximum (86). Bei weiterer Annäherung an die Parkposition (13) nimmt die Federkraft (F) wieder ab. Bei entsprechender Ausgestaltung der Einzugsvorrichtung (10) kann die Federkraft (F) bei einem Schwenken des Mitnahmeelements (41) um einen Winkel größer als der Schwenkwinkel (β) der stabilen Parkposition (13) wieder zunehmen.

Beim erneuten Schließen der Schiebtür gelangt - vor dem Erreichen der geschlossenen Endlage der Schiebetür - der Mitnehmer (5) in die Mitnahmeausnehmung (52) des Mitnahmeelements (41). Das Mitnahmeelement (41) wird entriegelt und verfährt belastet mittels des Federenergiespeichers (81) in Richtung der Endposition (14). Hierbei verfährt das Mitnahmeelement-Führungsteil (61) zusammen mit der Umlenkscheibe (73) in Richtung der Endposition (14), vgl. Figur 1.

Das Mitnahmeelement-Führungsteil (61) belastet die Kolbenstange (103) der ersten Zylinder-Kolben-Einheit (101). Die Kolbenstange (103) wird eingefahren und die gesamte erste Zylinder-Kolben-Einheit (101) relativ zum Gehäuse (21) in Richtung der Endposition (14) verschoben. Mittels des Anlagebügels (121) wird diese Bewegung auf die zweite Zylinder-Kolben-Einheit (111) übertragen. Auch die Kolbenstange (113) dieser Zylinder-Kolben-Einheit (111) wird eingefahren. Das Mitnahmeelement (41) wird abgebremst. Der Gesamthub des Mitnahmeelements (41) beträgt in diesem Ausführungsbeispiel das Doppelte des Hubs einer einzelnen Zylinder-Kolben-Einheit (101; 111).

Beispielsweise beim schnellen Schließen einer Schiebetür großer Masse, z.B. einer Tür einer Masse von 80 kg bei einer Geschwindigkeit von 1,5 Metern pro Sekunde, schlägt der Mitnehmer (5) auf das Mitnahmeelement (41). Die große träge Masse der Schiebetür löst das Mitnahmeelement (41) schlagartig aus der Parkposition (13). Die Federkraft (F) nimmt auf ein Maximum zu, vgl. Figur 11. Das erste Führungselement (42) trifft auf den Anschlag (68), der das Schwenken des Mitnahmeelements (41) begrenzt. Gleichzeitig stützt sich das dritte Lagerelement (56) mittels eines großen Hebelarms im Schwenkschubgelenk (63) am Mitnahmeelement-Führungsteil (61) ab. Das hohe Biegewiderstandsmoment des Mitnahmeelement-Führungsteils (61) verhindert eine Beschädigung der Einzugsvorrichtung (10) selbst bei einem schrägen Kraftangriff. Das zweite Führungselement (43) liegt am zweiten Führungskulissenabschnitt (36) an. Die Einzugsvorrichtung (10) zieht den Mitnehmer (5) in Richtung der Endposition (14), ohne dass die Gefahr eines Heraushebens des Mitnahmeelements (41) besteht.

### Bezugszeichenliste:

- 5: Mitnehmer
- 6: Abszisse, x-Achse
- 7: Ordinate, y-Achse
- 8: Ursprung, Koordinatenursprung
- 9: Grenzgerade

- 10: Einzugsvorrichtung
- 13: stabile Parkposition
- 14: Endposition
- 15: Längsrichtung
- 16: Schließrichtung
- 17: Öffnungsrichtung

- 21: Gehäuse
- 22: Gehäuseboden, Gehäuseteil
- 23: Gehäusedeckel, Gehäuseteil
- 24: Schmalseite
- 25: Gehäuseöffnung
- 26: Stirnseite
- 27: Innenseitenfläche von (22)
- 28: Innenseitenfläche von (23)
- 29: Leitbahn

- 31: Führungsbahn
- 32: erster Abschnitt von (31), Führungsbahnabschnitt Halteabschnitt
- 33: zweiter Abschnitt von (31), Führungsbahnanschnitt,
- 34: Übergangsabschnitt
- 35: erster Führungskulissenabschnitt
- 36: zweiter Führungskulissenabschnitt
- 37: Zylindergleitbahn
- 38: Zylindergleitbahn
- 39: Gehäuseabstützfläche

- 41: Mitnahmeelement
- 42: erstes Lagerelement, Führungszapfen
- 43: zweites Lagerelement, Führungszapfen
- 44: Fangbereich, Fangausnehmung
- 45: Fangzapfen
- 46: Fangzapfen
- 47: Zugfläche
- 48: Betätigungsfläche
- 49: Durchbruch

- 52: Mitnahmebereich, Mitnahmeausnehmung
- 56: drittes Lagerelement, Lagerzapfen
- 57: Lotfußpunkt
- 58: Schubrichtung

- 61: Mitnahmeelement-Führungsteil
- 62: Führungslangloch
- 63: Schwenkschubgelenk
- 64: Führungswange
- 65: Führungswange
- 66: Boden
- 67: Langloch, bogenförmig
- 68: Anschlag
- 69: Verstärkungsscheiben

- 71: erster Gleitzapfen
- 72: zweiter Gleitzapfen
- 73: Umlenkscheibe
- 74: Federaufnahme
- 75: Federhalterung
- 76: Federleitfläche
- 77: Kopfauflagefläche, Abstützflächen
- 78: Vormontagebaugruppe
- 79: Abstand

- 81: Federenergiespeicher, Antriebselement, Zugfeder
- 82: erstes Ende von (81)
- 83: zweites Ende von (81)
- 84: Federhalterung, gehäuseseitig
- 85: Gehäuserippe
- 86: Maximum der Federkraft

- 100: Dämpfungsvorrichtung, Verzögerungsvorrichtung
- 101: erste Zylinder-Kolben-Einheit
- 102: Zylinder
- 103: Kolbenstange
- 104: Kolbenstangenkopf
- 105: Zylinderboden

- 111: zweite Zylinder-Kolben-Einheit
- 112: Zylinder
- 113: Kolbenstange
- 114: Kolbenstangenkopf
- 115: Zylinderboden

- 121: Anlagebügel

- α: Winkel, eingeschlossen von (35) und (36)
- β: Schwenkwinkel von (41)
- π: Kreiszahl
- F: Federkraft von (81)
- L: Bezugsabstand, Abstand von (42) und (43)
- s: Weg
- x: Abszissenwert
- y: Ordinatenwert

## Patentansprüche

1. Einzugsvorrichtung (10) mit einem Gehäuse (21), in dem ein Mitnahmeelement (41) mittels zweier Lagerelemente (42, 43) entlang zumindest eines ersten Führungskulissenabschnitts (35) und eines mit diesem einen stumpfen Winkel (α) einschließenden zweiten Führungskulissenabschnitts (36) zwischen einer stabilen Parkposition (13) und einer Endposition (14) führbar ist, wobei das Mitnahmeelement (41) ein drittes Lagerelement (56) aufweist, das mit einem in Richtung des zweiten Führungskulissenabschnitts (36) führbaren, in Richtung der Endposition (14) mittels eines Federenergiespeichers (81) belasteten Mitnahmeelement-Führungsteil (61) ein Schwenkschubgelenk (63) bildet, wobei das dritte Lagerelement (56) in einem Führungslangloch (62) des Mitnahmeelement-Führungsteils (61) sitzt, **dadurch gekennzeichnet,**
- **dass** das Mitnahmeelement-Führungsteil (61) mindestens einen Anschlag (68) zum Begrenzen des Schwenkens des Mitnahmeelements (41) aufweist, der das erste Lagerelement (42) auf der dem zweiten Führungskulissenabschnitt (36) abgewandten Seite überragt und
- **dass** das Schwenkschubgelenk (63) eine Schubrichtung (58) hat, die mit der Richtung des ersten Führungskulissenabschnitts (35) einen spitzen Winkel einschließt, wobei der Scheitel des genannten Winkels in Bezug auf die Lagerzapfen (42, 43) auf der dem zweiten Führungskulissenabschnitt (36) abgewandten Seite liegt, und
wobei der Scheitel damit auf der dem dritten Lagerelement (56) abgewandten Seite der Abszisse (6), welche die Mittelpunkte der ersten zwei Lagerelemente (42, 43) verbindet, liegt.

2. Einzugsvorrichtung (10) nach Anspruch 1, **dadurch gekennzeichnet,**
- **dass** in der Endposition (14) das erste Lagerelement (42) und das um einen Bezugsabstand (L) von diesem beabstandetes zweite Lagerelement (43) des Mitnahmeelements (41) am zweiten Führungskulissenabschnitt (36) anliegen,
- **dass** in der stabilen Parkposition (13) das erste Lagerelement (42) am ersten Führungskulissenabschnitt (35) und das zweite Lagerelement (43) am zweiten Führungskulissenabschnitt (36) anliegt, sodass in der stabilen Parkposition (13) eine Halbgerade, deren Ursprung (8) im ersten Lagerelement (42) liegt und die in der Richtung des zweiten Lagerelements (43) zeigt, um einen Schwenkwinkel (β) relativ zur Lage dieser Halbgeraden in der Endposition (14) geneigt ist,
- **dass** das dritte Lagerelement (56) innerhalb des von den Führungskulissenabschnitten (35, 36) eingeschlossenen Winkels (α) liegt,
- **dass** der Abstand (79) des dritten Lagerelements (56) von der genannten Halbgeraden größer oder gleich ist der Differenz aus dem Produkt des Bezugsabstands (L) und des Kotangens des von den Führungskulissenabschnitten (35, 36) eingeschlossenen Winkels (α) und dem Produkt aus dem Tangens der Hälfte des Schwenkwinkels (β) und dem Abstand des Ursprungs (8) der Halbgeraden vom Fußpunkt (57) des Lots des dritten Lagerelements (56) auf die Halbgerade.

3. Einzugsvorrichtung (10) nach Anspruch 1, **dadurch gekennzeichnet, dass** das Mitnahmeelement-Führungsteil (61) zwei Führungswangen (64, 65) aufweist, an denen Anschläge (68) angeordnet sind.

4. Einzugsvorrichtung (10) nach Anspruch 3, **dadurch gekennzeichnet, dass** die Führungswangen (64, 65) im Bereich der Anschläge (68) dem Mitnahmeelement (41) abgewandte Verstärkungsscheiben (69) tragen.

5. Einzugsvorrichtung (10) nach Anspruch 1, **dadurch gekennzeichnet, dass** der Anschlag (68) Teil eines Langlochs (67) ist, in dem das erste Lagerelement (42) zumindest bereichsweise führbar ist.

6. Einzugsvorrichtung (10) nach Anspruch 2, **dadurch gekennzeichnet, dass** der Abstand des Lotfußpunktes (57) vom ersten Lagerelement (42) größer ist als der Bezugsabstand (L).

7. Einzugsvorrichtung (10) nach Anspruch 1, **dadurch gekennzeichnet, dass** die Kraft (F) des Federenergiespeichers (81) in der stabilen Parkposition (13) ein lokales Minimum aufweist.

8. Einzugsvorrichtung (10) nach Anspruch 1, **dadurch gekennzeichnet, dass** sie mindestens eine das Mitnahmeelement-Führungsteil (61) entgegen der Entlastungsrichtung des Federenergiespeichers (81) am Gehäuse (21) abstützende Dämpfungsvorrichtung (100) aufweist.

9. Einzugsvorrichtung (10) nach Anspruch 8, **dadurch gekennzeichnet, dass** die Dämpfungsvorrichtung (100) zwei in Reihe geschaltete Zylinder-Kolben-Einheiten (101, 111) aufweist.

10. Einzugsvorrichtung (10) nach Anspruch 1, **dadurch gekennzeichnet, dass** der Federenergiespeicher (81) eine am Mitnahmeelement-Führungsteil (61) angelenkte und an diesem umgelenkte Zugfeder (81) ist.

## Claims

1. Retraction device (10) having a housing (21), in which a driving element (41) can be guided by means of two support elements (42, 43) between a stable parked position (13) and an end position (14) along at least one first guide rail section (35) and a second guide rail section (36) enclosing an obtuse angle (α) with the first, wherein the driving element (41) has a third support element (56) which, together with a driving-element guiding member (61) which can be guided in the direction of the second guide rail section (36) and which is loaded in the direction of the end position (14) by means of a spring energy accumulator (81), forms a pivoting prismatic joint (63), wherein the third support element (56) is positioned in a guide slot (62) of the driving-element guiding member (61), **characterized in that**
- the driving-element guiding member (61) has at least one stop (68) for limiting the pivoting of the driving element (41), which stop (68) protrudes beyond the first support element (42) on the side facing away from the second guide rail section (36), and
- **in that** the pivoting prismatic joint (63) has a sliding direction (58) enclosing an acute angle with the direction of the first guide rail section (35), wherein the apex of said angle, with respect to the bearing pins (42, 43), is located on the side facing away from the second guide rail section (36), and
wherein the apex is thus located on the side of the horizontal axis (6) connecting the centre points of the first two support elements (42, 43), which faces away from the third support element (56).

2. Retraction device (10) according to claim 1, **characterized in that**,
- in the end position (14), the first support element (42) and the second support element (43), which is spaced apart from the first by a reference distance (L), of the driving element (41) fit closely against the second guide rail section (36),
- **in that**, in the stable parked position (13), the first support element (42) fits closely against the first guide rail section (35), and the second support element (43) fits closely against the second guide rail section (36), such that, in the stable parked position (13), a ray, the origin (8) of which is in the first support element (42) and which points in the direction of the second support element (43), is inclined by a pivot angle (β) relative to the position of this ray in the end position (14),
- **in that** the third support element (56) is positioned within the angle (α) enclosed by the guide rail sections (35, 36),
- **in that** the distance (79) of the third support element (56) from said ray is greater than or equal to the difference between the product of the reference distance (L) and the cotangent of the angle (α) enclosed by the guide rail sections (35, 36), and the product of the tangent of half of the pivot angle (β) and the distance of the origin (8) of the ray from the base point (57) of the perpendicular of the third support element (56) to the ray.

3. Retraction device (10) according to claim 1, **characterized in that** the driving-element guiding member (61) has two lateral sections (64, 65), on which stops (68) are arranged.

4. Retraction device (10) according to claim 3, **characterized in that** the lateral sections (64, 65) have reinforcement discs (69), which face away from the driving element (41), in the region of the stops (68).

5. Retraction device (10) according to claim 1, **characterized in that** the stop (68) is part of a slot (67), at least in portions of which the first support element (42) can be guided.

6. Retraction device (10) according to claim 2, **characterized in that** the distance of the base point (57) of the perpendicular from the first support element (42) is greater than the reference distance (L).

7. Retraction device (10) according to claim 1, **characterized in that** the force (F) of the spring energy accumulator (81) has a local minimum in the stable parked position (13).

8. Retraction device (10) according to claim 1, **characterized in that** it has at least one damping device (100) supporting the driving-element guiding member (61) on the housing (21) against the release direction of the spring energy accumulator (81).

9. Retraction device (10) according to claim 8, **characterized in that** the damping device (100) has two cylinder-piston units (101, 111) connected in series.

10. Retraction device (10) according to claim 1, **characterized in that** the spring energy accumulator (81) is a tension spring (81) articulated at the driving-element guiding member (61) and is deflected at the same.

## Revendications

1. Dispositif d'introduction (10) pourvu d'un boîtier (21), dans lequel un élément entraîneur (41) est apte à être guidé au moyen de deux éléments de palier (42, 43) le long d'au moins un premier segment de coulisse de guidage (35) et d'un deuxième segment de coulisse de guidage (36) incluant avec celui-ci un angle obtus (α) entre une position de stationnement (13) stable et une position extrême (14), l'élément entraîneur (41) comportant un troisième élément de palier (56) qui forme avec une pièce de guidage d'élément entraîneur (61) susceptible d'être guidée dans la direction du deuxième segment de coulisse de guidage (36), contrainte dans la direction de la position extrême (14) au moyen d'un accumulateur d'énergie de ressort (81) une glissière pivotante (63), le troisième élément de palier (56) reposant dans un trou de guidage oblong (62) de la pièce de guidage d'élément entraîneur (61), **caractérisé**
- **en ce que** la pièce de guidage d'élément entraîneur (61) comporte au moins une butée (68) destinée à limiter le pivotement de l'élément entraîneur (41), qui saillit par-dessus le premier élément de palier (42) sur la face opposée au deuxième segment de coulisse de guidage (36), et
- **en ce que** la glissière pivotante (63) détient une direction de coulissement (58) qui inclut avec la direction du premier segment de coulisse de guidage (35) un angle aigu, le sommet du dénommé angle se situant par rapport aux tourillons (42, 43) sur le côté opposé au deuxième segment de coulisse de guidage (36), et
le sommet se situant de ce fait sur le côté opposé au troisième élément de palier (56) de l'abscisse (6), lequel relie les points médians des deux premiers éléments de palier (42, 43).

2. Dispositif d'introduction (10) selon la revendication 1, **caractérisé**
- **en ce que** dans la position extrême (14), le premier élément de palier (42) et le deuxième élément de palier (43) écarté de celui-ci d'un écart de référence (L) de l'élément entraîneur (41) sont adjacents au deuxième segment de coulisse de guidage (36),
- **en ce que** dans la position de stationnement (13) stable, le premier élément de palier (42) est adjacent au premier segment de coulisse de guidage (35) et le deuxième élément de palier (43) est adjacent au deuxième segment de coulisse de guidage (36), de sorte que dans la position de stationnement (13) stable, une demi-droite dont l'origine (8) se situe dans le premier élément de palier (42) et qui montre dans la direction du deuxième élément de palier (43) soit inclinée de la valeur d'un angle de pivotement (β) par rapport à l'emplacement de ladite demi-droite dans la position extrême (14),
- **en ce que** le troisième élément de palier (56) se situe à l'intérieur de l'angle (α) inclus par les segments de coulisse de guidage (35, 36),
- **en ce que** l'écart (79) entre le troisième élément de palier (56) et la dénommée demi-droite est supérieur ou égal à la différence du produit de l'écart de référence (L) et la cotangente de l'angle (α) inclus par les segments de coulisse de guidage (35, 36) et le produit de la tangente de la moitié de l'angle de pivotement (β) et l'écart entre l'origine (8) de la demi-droite du pied (57) d'aplomb du troisième élément de palier (56) sur la demi-droite.

3. Dispositif d'introduction (10) selon la revendication 1, **caractérisé en ce que** la pièce de guidage d'élément entraîneur (61) comporte deux joues de guidage (64, 65) sur lesquelles sont placées de butées (68).

4. Dispositif d'introduction (10) selon la revendication 3, **caractérisé en ce que** dans la région des butées (68), les joues de guidage (64, 65) portent des disques de renfort (69) opposés à l'élément entraîneur (41).

5. Dispositif d'introduction (10) selon la revendication 1, **caractérisé en ce que** la butée (68) est une partie d'un trou oblong (67) dans lequel le premier élément de palier (42) est apte à être guidé au moins en partie.

6. Dispositif d'introduction (10) selon la revendication 2, **caractérisé en ce que** l'écart entre le pied d'aplomb (57) et le premier élément de palier (42) est supérieur à l'écart de référence (L).

7. Dispositif d'introduction (10) selon la revendication 1, **caractérisé en ce que** dans la position de stationnement (13) stable, la force (F) de l'accumulateur d'énergie de ressort (81) présente un minimum local.

8. Dispositif d'introduction (10) selon la revendication 1, **caractérisé en ce qu'**il comporte au moins un dispositif amortisseur (100) soutenant la pièce de guidage de l'élément entraîneur (61) à l'encontre de la direction de décharge de l'accumulateur d'énergie de ressort (81) sur le boîtier (21).

9. Dispositif d'introduction (10) selon la revendication 8, **caractérisé en ce que** le dispositif amortisseur (100) comporte deux ensembles piston/cylindre (101, 111) montés en série.

10. Dispositif d'introduction (10) selon la revendication 1, **caractérisé en ce que** l'accumulateur d'énergie de ressort (81) est un ressort de traction (81) articulé sur la pièce de guidage d'élément entraîneur (61) et renvoyé sur celui-ci.
